# EUROPÄISCHE PATENTSCHRIFT

(11) **EP 2 462 784 B1**
(45) Veröffentlichungstag und Bekanntmachung des Hinweises auf die Patenterteilung: **02.10.2013**
(21) Anmeldenummer: 10739332.4
(22) Anmeldetag: 23.07.2010
(51) Int. Cl.: H05B 41/295

(54) **VERFAHREN ZUM INBETRIEBSETZEN EINER ENTLADUNGSLAMPE SOWIE SCHALTUNGSANORDNUNG ZUM BETREIBEN EINER SOLCHEN**
METHOD OF STARTING A DISCHARGE LAMP AND CIRCUIT FOR OPERATION OF SUCH A LAMP
METHODE DE DEMARRAGE D'UN LAMPA A DESCHARGE ET CIRCUIT DE ALIMENTATION DE LA LAMPE

(30) Priorität: 07.08.2009 DE 102009036645
(43) Veröffentlichungstag der Anmeldung: 13.06.2012
(73) Patentinhaber: OSRAM GmbH, 80807 München (DE)
(72) Erfinder: POLLISCHANSKY, Thomas, 81371 München (DE)
(86) Internationale Anmeldenummer: PCT/EP2010/060716
(87) Internationale Veröffentlichungsnummer: WO 2011/015468

(56) Entgegenhaltungen:
- EP-A2- 1 991 033
- DE-A1- 19 805 733
- GB-A- 2 264 596

## Beschreibung

### Technisches Gebiet

Die Erfindung betrifft ein Verfahren zum Inbetriebsetzen einer Entladungslampe gemäß dem Oberbegriff des Anspruchs 1. Sie betrifft auch eine Schaltungsanordnung zum Betreiben einer Entladungslampe nach dem Oberbegriff von Anspruch 3.

### Stand der Technik

Die Erfindung geht von einer Schaltungsanordnung zum Betreiben einer Entladungslampe nach dem Oberbegriff von Patentanspruch 3 aus, wie sie im Hause der Anmelderin verwendet wird, und durch welche das Verfahren gemäß dem Oberbegriff des Anspruchs 1 umgesetzt wird:

Die Schaltungsanordnung weist einen Resonanzkreis auf, mit einem parallel zur Entladungslampe geschalteten kapazitiven Element und einem induktiven Element in Reihe vor der Lampe und dem kapazitiven Element und hinter einem Schaltungspunkt zwischen zwei Schaltern. Die Schalter, typischerweise als MOSFETs ausgebildet, dienen zum Beaufschlagen des Resonanzkreises mit Strom. Durch geeignete Mittel wird bewirkt, dass die beiden Schalter in einander abwechselnder Folge schließen und wieder öffnen, wobei die Schaltfrequenz vorgegeben ist. Typischerweise umfassen die Mittel zum Bewirken einen applikationsspezifischen integrierten Schaltkreis (Asic, application specific integrated circuit), von dem Potenzialausgänge mit den Steuereingängen von MOSFETs verbunden sind.

Der Resonanzkreis ist dazu da, für das Bereitstellen einer Zündspannung über den Elektroden der Lampe, also parallel zum kapazitiven Element des Resonanzkreises, zu sorgen. Er wird hierzu über eine Halbbrückenschaltung mit einer Rechteckspannung beaufschlagt, um in Schwingung in oder nahe Resonanz versetzt zu werden. Damit die Zündspannung definiert eingestellt wird, erfolgt eine Regelung auf eine vorbestimmte Stromstärke des Wechselstroms unter Varianz der Frequenz der Rechteckspannung. Hierzu sind in der Schaltungsanordnung Mittel zum Messen der Stromstärke eines über einen der Schalter fließenden Stroms vorgesehen, und geeignete Mittel zum Festlegen der Schaltfrequenz legen diese beim Zünden in Abhängigkeit von der gemessenen Stromstärke fest. Aus Patentschrift

DE 198 05 733 A1 ist eine ähnliche Schaltungsanordnung bekannt.

Vor dem Zünden der Entladungslampe sind die Elektroden, welche typischerweise wendelförmig sind, vorzuheizen. Das Vorheizen geschieht durch Bereitstellen einer ohmschen Verlustwärme, indem ein Strom durch die Elektroden gesandt wird. Dies erfolgt in der Schaltungsanordnung ebenfalls durch Ansteuern der Schalter und dadurch Beaufschlagung des Resonanzkreises mit Wechselstrom. Die Frequenz ist hierbei aber anders als beim Zünden der Lampe.

Bei bisher im Hause der Anmelderin verwendeten Schaltungsanordnungen war die Frequenz des Wechselstroms beim Vorheizen vorab festgelegt, und zwar auf Werte über der Resonanzfrequenz des Resonanzkreises.

Die elektrischen Parameter von elektronischen Bauelementen können von Exemplar zu Exemplar variieren, auch wenn an sich ein nominaler Wert gewünscht ist. Wird nun wie bisher die Frequenz beim Vorheizen vorab festgelegt, so hängt der eingestellte Vorheizstrom empfindlich von den Parametern der elektronischen Bauelemente ab, insbesondere des kapazitiven Elements und des induktiven Elements des Resonanzkreises. Es ist dann möglich, dass eine Schaltungsanordnung als nicht ausreichend funktionierend bei der Produktion ausgesondert wird, auch wenn an sich alle Bauteile für sich funktionieren und nur Parameterabweichungen in den Bauteilen gegeben sind.

Eine Regelung des Vorheizstroms ist von manchen Schaltungsanordnungen bekannt.

### Darstellung der Erfindung

Die Aufgabe der vorliegenden Erfindung ist es, ein Verfahren nach dem Oberbegriff des Patentanspruchs 1 bereitzustellen, durch das eine Entladungslampe zuverlässig in Betrieb gesetzt wird, auch wenn in den hierbei verwendeten elektronischen Bauelementen Abweichungen in ihren elektrischen Parametern gegeben sind. Es ist ferner Aufgabe der vorliegenden Erfindung, eine Schaltungsanordnung zum Betreiben einer Entladungslampe nach dem Oberbegriff des Patentanspruchs 3 bereitzustellen, die zum Zünden der Lampe so zuverlässig funktioniert wie die Schaltungsan-ordnung aus dem Hause der Anmelderin in ihrer bisherigen Ausführungsform, die aber gleichzeitig ein zuverlässiges Vorheizen ermöglicht.

Diese Aufgabe wird bei einem Verfahren mit den Merkmalen des Oberbegriffs des Anspruchs 1 durch die Merkmale des Kennzeichens des Patentanspruchs 1 gelöst, und bei einer Schaltungsanordnung mit der Merkmalen gemäß dem Oberbegriff des Anspruchs 3 durch die Merkmale des kennzeichnenden Teils des Anspruchs 3 gelöst.

Besonders vorteilhafte Ausgestaltungen finden sich in den abhängigen Ansprüchen.

Erfindungsgemäß wird auch beim Vorheizen auf eine vorbestimmte Stromstärke geregelt, und zwar auf grundsätzlich dieselbe Art und Weise wie beim Zünden, nämlich indem die Mittel zum Steuern der Frequenz bereits vor dem Zündvorgang aktiviert werden. Da nun aber auf eine andere Stromstärke geregelt werden soll, wird bewirkt, dass die Messeinrichtung Messwerte für die Stromstärke gewinnt und den Mitteln zum Steuern der Frequenz übergibt, welche einer Stromstärke entsprechen, die von der beim Zünden gemessenen Stromstärke in vorbestimmter Weise abweicht. Es wird also in einer ersten Situation die Regelung aufgrund von Messwerten für eine erste Stromstärke und in einer zweiten Situation die Regelung auf Messwerte für eine zweite Stromstärke vorgenommen, und zwar jeweils für dieselbe tatsächliche Stromstärke. Anknüpfend an die Verfahren des Standes der Technik ist bevorzugt die erste Situation die des Zündens, in der durch die Messwerte die tatsächliche Stromstärke vorbestimmt abgebildet wird. Beim Vorheizen kann dann die Regelung aufgrund von Messwerten erfolgen, die von der tatsächlichen Stromstärke in vorbestimmter Weise abweichen. Typischerweise wird der Spitzenwert des Stroms gemessen. Wenn dieser einen vorgegebenen Grenzwert erreicht, wird die Schaltfrequenz der Halbbrücke erhöht.

Es wird somit insbesondere beim Vorheizen die Messung der Stromstärke bewusst verfälscht. Im einfachsten Fall wird einfach ein Versatz (Offset) aufgeprägt. Dann bewirkt der Regelkreis, dass sich eine um diesen Versatz verschiedene Stromstärke tatsächlich einstellt, als es sonst der Fall wäre beziehungsweise beim Zünden der Fall ist.

Ein solcher Versatz wird näherungsweise dadurch bereitgestellt, dass beim Vorheizen an einem Schaltungspunkt ein Potenzial angelegt wird, welches beim Zünden nicht angelegt wird.

Es ist auf diese Weise möglich, die bereits bekannte Schaltungsanordnung zu nutzen, die den Regelkreis aufweist, der beim Zünden der Lampe eingesetzt wird, und derselbe Regelkreis kann dann auch zur Regelung des Vorheizstroms eingesetzt werden. Dadurch wird ein Synergieeffekt erzielt, es muss für die Regelung des Vorheizstroms nicht eigens ein gesonderter Regelkreis bereitgestellt werden. Ein auf dem Markt befindliches Steuer-ASIC, das keine Eigenschaft zur Regelung des Vorheizstroms aufweist, kann mit der erfindungsgemäßen Schaltung den Vorheizstrom regeln.

Bei der Schaltungsanordnung nach dem Oberbegriff von Patentanspruch 3 sind erfindungsgemäß Steuermittel zum Beeinflussen der von den Mitteln zum Messen gewonnenen Messwerte bereitgestellt, so dass bei Durchlaufen eines Inbetriebsetzungsprogrammes zu einem geeigneten Zeitpunkt eine solche Beeinflussung der Messwerte erfolgen kann, nämlich insbesondere beim Vorheizen.

Bevorzugt weisen die Steuermittel eine Quelle zum Bereitstellen eines festen Potenzials (definiert typischerweise gegenüber Masse) an einem Schaltungspunkt der Schaltungsanordnung auf. Dies kann z. B. ein Ausgang zum Ansteuern einer transformatorischen Vorheizung mit Mosfet-Schalter sein. Alternativ kann ein anderes Ausgangssignal benützt werden, das während der Vorheizung ein anderes Potenzial als in den sonstigen Betriebszuständen hat. Dies ist z. B. der Ausgang RTPH beim Infineon-Steuer-Asic ICV1FL02G. Durch Manipulation von an Widerständen abfallenden Spannungen und somit über diesen fließenden Strömen wird auch die gemessene Stromstärke manipuliert, und dies bei ansonsten gleicher Stromstärke, die über den einen der Schalter fließt. Es kann somit über den einen der Schalter eine bestimmte Stromstärke fließen und bei Nichtbereitstellen des festen Potenzials ein erster Wert für die Stromstärke gemessen werden, und bei Bereitstellen des festen Strompotenzials ein zweiter Wert für die Stromstärke gemessen werden. Dies ist genau das Ziel, um diejenige Elektronik benutzen zu können, die auf eine vorbestimmte Stromstärke einstellt. Dann kann durch Manipulation der Messwerte für die Stromstärke derselbe Regelkreis sowohl beim Vorheizen als auch beim Zünden benutzt werden.

In einfacher Weise umfassen die Mittel zum Messen der Stromstärke einen Spannungsteiler mit zwei Widerstandselementen. Es genügt nun, einen Schaltungspunkt zwischen den beiden Widerstandselementen über ein weiteres Widerstandselement mit der Quelle zu koppeln, um die über die beiden Widerstandselemente abfallenden Spannungen in ein anderes Verhältnis zu setzen. Das weitere Widerstandselement hat bevorzugt einen Widerstand, der zumindest 5-mal und bevorzugt zumindest 10-mal so groß ist wie der größte Widerstand der beiden Widerstandselemente. Grund hierfür ist, dass nicht übermäßig große Zusatzströme erzeugt werden sollen, sondern lediglich das Potenzial geändert werden soll. Je größer der Widerstand des weiteren Widerstandselements, desto mehr wird die Wirkung eines einfachen Versatzes bei der Messung der Stromstärke erzielt.

In der bevorzugten Ausführungsform umfasst die Schaltungsanordnung wie an sich aus dem Stand der Technik bekannt einen applikationsspezifischen Schaltkreis, der zwei Potenzialausgänge für die Ansteuerung der Schalter aufweist und einen Potenzialeingang, der den Mitteln zum Messen zugehörig ist und zum Beispiel mit dem Schaltungspunkt zwischen den beiden Widerstandselementen gekoppelt ist. Im Rahmen der Erfindung wird ein dritter Potenzialausgang vorgesehen beziehungsweise genutzt, der zur Bereitstellung der Quelle dient.

Da manche applikationsspezifischen Schaltkreise nicht unbedingt die ideale Spannungsquelle sind, ist bei einer bevorzugten Ausführungsform der dritte Potenzialausgang über eine Zenerdiode mit Masse gekoppelt, wobei zu dieser parallel bevorzugt zusätzlich ein kapazitives Element geschaltet ist. Es fließt dann von dem Potenzialausgang Strom über die Zenerdiode, und die an dieser abfallende Spannung ist dann als stabil anzusehen, so dass eine stabile Spannungsquelle vorgesehen ist, also das Potenzial an dem Schaltungspunkt der Schaltungsanordnung dadurch besonders gut definiert ist.

### Kurze Beschreibung der Zeichnung(en)

Im Folgenden soll die Erfindung anhand zweier Ausführungsbeispiele näher erläutert werden. Es zeigt:
- Fig. 1: den Schaltplan einer Schaltungsanordnung für eine Entladungslampe gemäß dem Stand der Technik,
- Fig. 2: einen Schaltplan für eine Entladungslampe, wie er gemäß einer ersten Ausführungsform der Erfindung realisiert ist,
- Fig. 3: einen Schaltplan für eine Entladungslampe, wie er gemäß einer zweiten Ausführungsform der Erfindung realisiert ist, und
- Fig. 4: zwei Graphen zur Veranschaulichung der Vorteile der Erfindung gegenüber dem Stand der Technik.

### Bevorzugte Ausführung der Erfindung

Zu einer Entladungslampe LP, zum Beispiel einer Niederdruckentladungslampe, ist parallel ein kapazitives Element C₁ geschaltet. Die beiden Elektroden El₁ und El₂ der Lampe LP sind mit den beiden Seiten eines Kondensators C₁ gekoppelt. In Reihe zur Lampe LP und damit auch des kapazitiven Elements C₁ ist ein induktives Element L geschaltet. Die Elektrode El₂ ist über ein kapazitives Element C₂ mit einem Potenzial V gekoppelt, über ein kapazitives Element C₃ mit Masse. Zwei Schalter Q₁ und Q₂, die als MOSFETs ausgebildet sind, können die Reihenschaltung aus induktivem Element und Entladungslampe beziehungsweise kapazitivem Element C₁ mit dem Potenzial V koppeln (Schalter Q₁) oder mit Masse koppeln (Schalter Q₂). Die Steuereingänge der Schalter sind über Widerstandselemente R₁ beziehungsweise R₂ mit Potenzialausgängen A1, A2 eines applikationsspezifischen Schaltkreises 100 gekoppelt. In dem Schaltkreis vorgesehene Mittel steuern die Schalter Q₁ und Q₂ genau abwechselnd an, so dass abwechselnd ein Laden und Entladen des Kondensators C₁ aus dem Potenzial V über den Schalter Q₁ beziehungsweise zur Masse über den Schalter Q₂ erfolgt. Da die Elemente L und C₁ einen Resonanzkreis bilden, kann die Stromstärke des über die Elektroden El₁ und El₂ der Lampe LP fließenden Stroms empfindlich eingestellt werden. Dies erfolgt durch Variation der Frequenz durch geeignete Mittel im integrierten Schaltkreis 100.

Der Resonanzkreis mit den Elementen L und C₁ wird insbesondere beim Zünden der Entladungslampe LP genutzt. Der Resonanzkreis wird nahe oder in Resonanz gebracht, so dass äußerst hohe Spannungen zwischen den Elektroden El₁ und El₂ anliegen, damit es zur Zündung der Entladungslampe kommt.

In dieser Phase des Zündens ist es wichtig, dass vorbestimmte Spannungen abfallen. Hierzu wird auf die Stromstärke geregelt. Der Schalter Q₂ verbindet das induktive Element L über ein Widerstandselement R₃ mit Masse. Parallel zum Widerstandselement R₃ ist ein Spannungsteiler mit den Widerstandselementen R₄ und R₅ bereitgestellt, und der Schaltungspunkt zwischen diesen beiden Widerstandselementen R₄ und R₅ ist mit einem Potenzialeingang E1 des applikationsspezifischen Schaltkreises verbunden. Der Potenzialeingang ermöglicht die Messung der über dem Widerstandselement R₅ abfallenden Spannung und damit der Stromstärke des über den Schalter Q₂ fließenden Stroms. In Abhängigkeit von der so gemessenen Spannung wird dann im applikationsspezifischen Schaltkreis 100 die Frequenz des Öffnens und Schließens der Schalter Q₁ und Q₂ bestimmt. Der am Potenzialeingang gemessene Wert für das Potenzial beziehungsweise die gegenüber Masse abfallende Spannung bestimmt daher die Ausgangspotenziale an den Potenzialausgängen A1 und A2 und deren Frequenz.

Vor dem Zünden müssen die Elektroden El₁ und El₂ vorgeheizt werden. Im Stand der Technik wird hierbei noch nicht die Regelung benutzt, die beim Zünden der Entladungslampe LP eingesetzt wird. Stattdessen ist im applikationsspezifischen Schaltkreis 100 eine bestimmte Frequenz für die Stromstärke vorgesehen, mit der die Ausgänge A1 und A2 beim Vorheizen beaufschlagt werden. Es stellt sich dann ein bestimmter Wechselstrom ein, der als Vorheizstrom benutzt wird.

Nachteilig hierbei ist, dass Streuungen und Schwankungen bei den Parametern des kapazitiven Elements C₁ und des induktiven Elements L nicht Rechnung getragen werden. Weicht zum Beispiel die tatsächliche Kapazität C₁ vom Sollwert stark ab, so kommt es zu einer starken Verfälschung des Vorheizstroms: Fig. 4 zeigt anhand der Kurve 10, dass zum Beispiel bei Variation des kapazitiven Elements C₁ zwischen 4 und 5,5 nF der Vorheizstrom zwischen über 600 und 425 mA variieren kann. Diese Variation ist für praktische Anwendungen zu hoch.

Bei der Erfindung wird ein weiterer Potenzialausgang A3 bereitgestellt, der über ein Widerstandselement R₆ mit dem Schaltungspunkt zwischen den Widerstandselementen R₄ und R₅, letztlich also mit dem Potenzialeingang E1 gekoppelt ist. Hat das Widerstandselement R₃ einen Widerstand von 1 Ω, haben die Widerstandselemente R₄ und R₅ jeweils Widerstände von 1 kΩ, so ist R₆ zum Beispiel mit einem Widerstand von 10 kΩ zu wählen. Legt man nun am Potenzialausgang A3 ein Potenzial von 12 V gegenüber Masse an, wenn typischerweise an den Widerstandselementen R₄ und R₅ eine Spannung von 2 V abfällt, dann ergibt sich ein Versatz (Offset) am Potenzial an dem Schaltungspunkt zwischen den Widerstandselementen R₄ und R₅. Die Regelschwelle für den Strom reduziert sich um diesen Versatz. Der applikationsspezifische Schaltkreis 100' ist gleich dem applikationsspezifischen Schaltkreis 100, der Potenzialausgang A3 wird zusätzlich genutzt. Wenn nun beim Vorheizen an dem Potenzialausgang A3 das Potenzial von 12 V angelegt wird, im Inneren des applikationsspezifischen Schaltkreises 100' aber die über dem Potenzialeingang E1 erfassten Potenziale weiterhin gemessen werden und die Regelung in Abhängigkeit von diesen Messwerten erfolgt, so erfolgt aufgrund des Versatzes in den Messwerten eine Regelung auf eine andere Stromstärke, als es der Fall wäre, wenn das Potenzial am Potenzialausgang A3 nicht anliegt.

Durch geeignete Wahl des Potenzials am Potenzialausgang A3 und des Widerstandselements R₆ passend zu den Widerstandselementen R₄ und R₅ kann somit der Vorheizstrom in einem definierten Verhältnis zum Zündstrom stehen. Beim Vorheizen wird nun das Potenzial am Potenzialausgang A3 angelegt, dann wird auf einen bestimmten Vorheizstrom geregelt. Beim Zünden wird kein Potenzial mehr angelegt, damit der Schaltungspunkt zwischen den Widerstandselementen R₄ und R₅ unbeeinflusst bleibt. Dann erfolgt eine Regelung auf den Zündstrom in an sich bekannter Weise.

An der Kurve 12 in Fig. 4 ist zu erkennen, dass durch die Regelung des Vorheizstroms auch bei größeren Schwankungen im Wert der Kapazität des kapazitiven Elements C₁ nahezu stets derselbe Vorheizstrom fließt. Dies ist genau der gewünschte Effekt. Die Komponenten des Regelkreises haben typischerweise eine geringere Toleranz als die Bauteile L und C₁.

Abweichend zu der Ausführungsform gemäß Fig. 2 kann gemäß Fig. 3 vorgesehen sein, dass ein applikationsspezifischer Schaltkreis 100' benutzt wird, der nicht unbedingt als Spannungsquelle tauglich ist. Dann kann der Potenzialausgang A3 über ein Widerstandselement R₇ und eine Parallelschaltung aus einer Zenerdiode und eines kapazitiven Elements C₄ mit Masse gekoppelt werden, gleichzeitig über das Widerstandselement R₈ mit dem Schaltungspunkt zwischen den Widerstandselementen R₄ und R₅. Bei Anlegen eines Potenzials am Potenzialausgang A3 fließt dann ein Strom über die Zenerdiode Z, und die an dieser abfallende Spannung ist ausreichend stabil, damit eine Art Spannungsquelle bereitgestellt wird, also ein festes Potenzial.

Die Erfindung nutzt in den Ausführungsformen gemäß Fig. 2 und Fig. 3 die Intelligenz des applikationsspezifischen Schaltkreises, wie sie aus dem Stand der Technik bekannt ist. Die Intelligenz dient im Stand der Technik zur Regelung auf eine bestimmte Stromstärke bei der Zündung der Lampe LP. Durch die Erweiterung des applikationsspezifischen Schaltkreises 100 zum applikationsspezifischen Schaltkreis 100' und die Verschaltung gemäß Fig. 2 oder Fig. 3 kann dieselbe Intelligenz auch zum Regeln auf eine bestimmte Stromstärke beim Vorheizen genutzt werden.

## Patentansprüche

1. Schaltungsanordnung zum Betreiben einer Entladungslampe (LP) mit einem parallel zur Entladungslampe geschalteten kapazitiven Element (C₁) und einem induktiven Element (L) in Reihe vor der Entladungslampe (LP) und dem kapazitiven Element (C₁), so dass ein Resonanzkreis gebildet ist, und mit zwei Schaltern (Q₁, Q₂) zum Beaufschlagen des Resonanzkreises mit Strom, mit Mitteln (100') zum Bewirken des Schließens der beiden Schalter in einander abwechselnder Folge mit einer Schaltfrequenz, mit Mitteln (R₃, R₄, R₅; 100') zum Messen der Stromstärke eines über einen der Schalter (Q₂) fließenden Stroms und mit Mitteln (100') zum Festlegen der Schaltfrequenz in Abhängigkeit von der gemessenen Stromstärke, **dadurch gekennzeichnet, dass** die Schaltungsanordnung Steuermittel (A3) zum Beeinflussen der von den Mitteln zum Messen gewonnen Messwerte aufweist, wobei diese Steuermittel eine Quelle (A3) zum Bereitstellen eines festen Potenzials an einen Schaltungspunkt der Schaltungsanordnung umfassen, wobei
die Schaltungsanordnung einen applikationsspezifischen Schaltkreis umfasst, der zwei Potenzialausgänge (A1, A2) für die Ansteuerung der Schalter, einen Potenzialeingang (E1) der Mittel (100') zum Messen und einen dritten Potenzialausgang (A3) zur Bereitstellung der Quelle (A3) aufweist.

2. Schaltungsanordnung nach Anspruch 1, bei der die Mittel zum Messen einen Spannungsteiler mit zwei Widerstandselementen (R₄, R₅) aufweisen, und wobei ein Schaltungspunkt zwischen den beiden Widerstandselementen (R₄, R₅) über ein weiteres Widerstandselement (R₆; R₇, R₈) mit der Quelle (A3) gekoppelt ist.

3. Schaltungsanordnung nach Anspruch 2, bei der das weitere Widerstandselement (R₆) einen Widerstand hat, der zumindest fünfmal so groß ist wie der größte Widerstand der beiden Widerstandselemente (R₄, R₅).

4. Schaltungsanordnung nach Anspruch 1, bei der der dritte Potenzialausgang (A3) über einen Widerstand (R₇), über eine Zenerdiode (Z) und bevorzugt zusätzlich einem parallel zur Zenerdiode (Z) geschalteten kapazitiven Element (C₄) mit einer Masse gekoppelt ist.

## Claims

1. Circuit arrangement for operating a discharge lamp (LP) comprising a capacitive element (C₁), which is connected in parallel with the discharge lamp, and an inductive element (L) in series upstream of the discharge lamp (LP) and the capacitive element (C₁), with the result that a resonant circuit is formed, and comprising two switches (Q₁, Q₂) for applying current to the resonant circuit, comprising means (100') for effecting the closing of the two switches in mutually alternating sequence with a switching frequency, comprising means (R₃, R₄, R₅; 100') for measuring the current intensity of a current flowing via one of the switches (Q₂) and comprising means (100') for fixing the switching frequency depending on the measured current intensity, **characterized in that** the circuit arrangement has control means (A3) for influencing the measured values obtained by the measuring means, wherein these control means comprise a source (A3) for providing a fixed potential to a circuit point in the circuit arrangement, wherein the circuit arrangement comprises an application-specific circuit, which has two potential outputs (A1, A2) for the actuation of the switches, one potential input (E1) of the measuring means (100') and a third potential output (A3) for providing the source (A3).

2. Circuit arrangement according to Claim 1, in which the measuring means have a voltage divider comprising two resistor elements (R₄, R₅), and wherein a circuit point between the two resistor elements (R₄, R₅) is coupled to the source (A3) via a further resistor element (R₆; R₇, R₈).

3. Circuit arrangement according to Claim 2, in which the further resistor element (R₆) has a resistance which is at least five times as great as the greatest resistance of the two resistor elements (R₄, R₅).

4. Circuit arrangement according to Claim 1, in which the third potential output (A3) is coupled to a ground via a resistor (R₇), via a Zener diode (Z) and preferably additionally a capacitive element (C₄), which is connected in parallel with the Zener diode (Z).

## Revendications

1. Agencement de circuit pour faire fonctionner une lampe à décharge (LP), comportant un élément capacitif (C₁) connecté en parallèle à la lampe à décharge et un élément inductif (L) en série en amont de la lampe à décharge (LP) et de l'élément capacitif (C₁) pour former un circuit résonant, et deux commutateurs (Q₁, Q₂) pour alimenter le circuit résonant en courant, des moyens (100') pour provoquer la fermeture des deux commutateurs en alternance avec une fréquence de commutation, des moyens (R₃, R₄, R₅ ; 100') pour mesurer l'intensité d'un courant parcourant l'un des commutateurs (Q₂) et des moyens (100') pour déterminer la fréquence de commutation en fonction de l'intensité mesurée, **caractérisé en ce que** l'agencement de circuit comprend des moyens de commande (A3) permettant d'agir sur les valeurs mesurées obtenus par les moyens de mesure, lesdits moyens de commande comprenant une source (A3) destinée à fournir un potentiel fixe à un point de circuit de l'agencement de circuit, et l'agencement de circuit comprend un circuit spécifique d'application présentant deux sorties de potentiel (A1, A2) pour la commande des commutateurs, une entrée de potentiel (E1) des moyens (100') de mesure et une troisième sortie de potentiel (A3) pour la fourniture de la source (A3).

2. Agencement de circuit selon la revendication 1, dans lequel les moyens de mesure comprennent un diviseur de tension avec deux éléments résistifs (R₄, R₅), et dans lequel un point de circuit entre les deux éléments résistifs (R₄, R₅) est couplé à la source (A3) par l'intermédiaire d'un autre élément résistif (R₆ ; R₇, R₈).

3. Agencement de circuit selon la revendication 2, dans lequel l'autre élément résistif (R₆) a une résistance au moins cinq fois plus grande que la plus grande résistance des deux éléments résistifs (R₄, R₅).

4. Agencement de circuit selon la revendication 2, dans lequel la troisième sortie de potentiel (A3) est couplée à une masse par l'intermédiaire d'une résistance (R₇), par l'intermédiaire d'une diode Zener (Z) et de préférence additionnellement d'un élément capacitif (C₄) connecté en parallèle à la diode Zener (Z).
